# EUROPÄISCHE PATENTANMELDUNG

(11) **EP 4 566 473 A1**
(43) Veröffentlichungstag der Anmeldung: **11.06.2025**
(21) Anmeldenummer: 23214963.3
(22) Anmeldetag: 07.12.2023
(51) Int. Cl.: A41C 3/00

(54) **BÜSTENHALTER MIT UNVERSÄUBERTEN KANTEN UND STRUKTURIERTER STOFFLAGE**

(71) Anmelder: Edelweiss Basics GmbH & Co. KG, 83098 Brannenburg (DE)
(72) Erfinder: WEBER-UNGER, Georg, 6330 Kufstein (AT)
(74) Vertreter: Kador & Partner Part mbB

(57) **Zusammenfassung**

Büstenhalter (1) umfassend zwei Cups (2), eine strukturierte Stofflage (3), zwei Träger (4) und ein Unterbrustband (5), wobei die strukturierte Stofflage (3) die zum Körper der Trägerin gewandte Innenseite des Büstenhalters (1) bildet, und die strukturierte Stofflage (3) ein elastisches Material mit erhabenen Strukturen zum Massieren der Haut einer Trägerin umfasst, wobei die erhabenen Strukturen zum Körper der Trägerin gerichtet sind.

## Beschreibung

Die Erfindung bezieht sich auf einen Büstenhalter, insbesondere einen Büstenhalter mit unversäuberten Kanten und strukturierter Stofflage. Der erfindungsgemäße Büstenhalter dient zur Massage und Stimulierung des Lymphflusses in den oberen Hautschichten einer Trägerin.

Im menschlichen Körper hat das Lymph- bzw. Lymph-Venen-System die Aufgabe, im Organismus überschüssige Flüssigkeiten, Toxine und Schlacken zu transportieren, zu filtern und in den allgemeinen Kreislauf zu entsorgen. Wenn infolge einer chronischen, entzündlichen Erkrankung des Interstitiums, also dem Zwischenraum zwischen Zellen, Geweben, Organen, der Lymphabfluss gestört ist, sodass sich Flüssigkeit im Gewebe staut, wird in der Medizin von einem Lymphödem gesprochen. Erkennbar ist dies an einer deutlich sichtbaren Schwellung. Häufig treten Lymphödeme an den Gliedmaßen auf. Eine Lymphdrainage wird zur Behandlung von Lymphödemen eingesetzt, wobei insbesondere Bewegungsübungen, manuelle Lymphdrainage oder Kompressionstherapie mittels Verbands zum Einsatz kommen.

Ein ungestörter Lymphfluss ist von Bedeutung, da von diesem das gesamte Flüssigkeitsgleichgewicht des Körpers abhängt, darunter auch das des Blutkreislaufs und vor allem des venösen Kreislaufs.

Der Erfindung liegt die Aufgabe zugrunde einen Büstenhalter bereitzustellen, welcher die Haut rundum im Brust-, Achsel und Rückenbereich der Trägerin massiert und in Folge auch den Lymphfluss der Trägerin stimuliert.

Der Erfindung liegt ferner die Aufgabe zugrunde einen Büstenhalter bereitzustellen, welcher zudem die Haut der Trägerin nicht einschneidet.

Der Erfindung liegt die Erkenntnis zugrunde, dass alle oben erwähnten Aufgaben durch eine strukturierte Stofflage mit unversäuberten Kanten gelöst werden können.

Die Erfindung stellt daher einen Büstenhalter umfassend zwei Cups, eine strukturierte Stofflage, zwei Träger und ein Unterbrustband bereit, wobei die strukturierte Stofflage die zum Körper der Trägerin gewandte Innenseite des Büstenhalters bildet, wobei die strukturierte Stofflage ein elastisches Material mit erhabenen Strukturen zum Massieren der Haut einer Trägerin umfasst, und wobei die erhabenen Strukturen zum Körper der Trägerin gerichtet sind.

Der erfindungsgemäße Büstenhalter weist zahlreiche Vorteile auf.

Der erfindungsgemäße Büstenhalter ermöglicht es die Haut rundum im Brust-, Achsel und Rückenbereich der Trägerin zu massieren und in Folge auch den Lymphfluss der Trägerin zu stimulieren. Mit Lymphfluss im Sinne dieser Anmeldung ist die natürliche, ungestörte Richtung des Flusses der Lymphflüssigkeit gemeint.

Dabei ist ferner ein Vorteil, dass die Trägerin den Büstenhalter zumindest tagsüber tragen kann und sich somit durch die natürlichen Bewegungen der Trägerin die strukturierte Stofflage ebenfalls mitbewegt. Insofern erübrigt sich eine manuelle Massage, denn diese wird durch den erfindungsgemäßen Büstenhalter bei dessen Tragen mitausgeführt.

Ein weiterer Vorteil ist, dass durch die unversäuberten Kanten der strukturierten Stofflage sowie der unversäuberten Kanten weiterer Materialien des Büstenhalters ein Einschneiden der Haut- und Gewebeschichten vermindert oder sogar verhindert wird.

Die strukturierte Stofflage umfasst ein elastisches Material mit erhabenen Strukturen zum Massieren der Haut einer Trägerin. Hierbei sind die erhabenen Strukturen im Tragezustand des Büstenhalters zum Körper der Trägerin gerichtet und befinden sich im direkten Kontakt mit der Haut der Trägerin.

Die erhabenen Strukturen können grundsätzlich jede Form annehmen. Vorzugsweise sind die erhabenen Strukturen als Noppen ausgebildet. Die Anzahl, die Form und/oder die Höhe der erhabenen Strukturen, vorzugsweise der Noppen, kann durch den Fachmann je nach Bedarf eingestellt werden um die Massage und die Stimulation des Lymphflusses in den oberen Hautschichten der Trägerin zu optimieren.

Vorzugsweise bildet die strukturierte Stofflage die gesamte Innenseite des Büstenhalters und/oder bildet zumindest teilweise auch eine Außenseite des Büstenhalters, mehr bevorzugt bildet die strukturierte Stofflage die Innenseite als auch teilweise eine Außenseite des Büstenhalters.

Bildet die strukturierte Stofflage die zum Körper der Trägerin gewandte gesamte Innenseite des Büstenhalters, so bedeckt die strukturierte Stofflage vorzugsweise auch die zum Körper der Trägerin gewandten Innenseiten beider Träger und/oder bedeckt die zum Körper der Trägerin gewandten Innenseiten der beiden Verschlussteile.

Vorzugsweise bildet die strukturierte Stofflage beide Cups des Büstenhalters.

Vorzugsweise weist die strukturierte Stofflage eine mehrteilige Oberkante, eine Unterkante, wobei die Unterkante vorzugsweise eine durchgehende Unterkante ist, eine erste Seitenkante und eine zweite Seitenkante auf. Mit mehrteiliger Oberkante der strukturierten Stofflage ist gemeint, dass die mehrteilige Oberkante nicht durchgehend ist, sondern aus zwei oder mehr voneinander beanstandeten Teilen bestehen kann wie auch aus Figur 2 ersichtlich ist.

Bedeckt die strukturierte Stofflage auch die zum Körper der Trägerin gewandten Innenseiten der Träger, so werden alle Kanten der strukturierten Stofflage im Bereich der Träger hierin als Trägerkanten bezeichnet.

Die mehrteilige Oberkante sowie die Unterkante sind nicht versäubert und auch nicht vernäht, d.h. sie sind nicht eingefasst.

Vorzugsweise weist die strukturierte Stofflage eine mehrteilige Oberkante und eine Unterkante auf, wobei die mehrteilige Oberkante und/oder die Unterkante jeweils unversäubert sind, mehr bevorzugt weist die strukturierte Stofflage eine mehrteilige Oberkante und eine Unterkante auf, wobei die mehrteilige Oberkante und die Unterkante jeweils unversäubert sind.

Die strukturierte Stofflage ist vorzugsweise durchgehend und mehrstückig ausgebildet, mehr bevorzugt durchgehend und einstückig ausgebildet.

Die strukturierte Stofflage erstreckt sich vorzugsweise über die gesamte Innenseite des Büstenhalters. Dies bedeutet, dass sich die strukturierte Stofflage auch die zum Körper der Trägerin gewandte Innenseite der beiden Träger inklusive der beiden zugehörigen Trägerverstellungen bedeckt und/oder die jeweiligen zum Körper der Trägerin gewandte Innenseiten des ersten Verschlussteils und des zweiten Verschlussteils. Dadurch kann die strukturierte Stofflage flächig und durchgehend auf der Haut der Trägerin aufliegen und so massierend wirken und den Lymphfluss stimulieren. Dies hat ferner den Vorteil, dass jener Bereich der Haut der Trägerin, auf welchem die Träger im Tragezustand des Büstenhalters zu liegen kommen, ebenfalls durch die strukturierte Stofflage massiert werden können.

Vorzugsweise umfasst das elastische Material der strukturierten Stofflage ein mehrwegelastisches Material.

Der erfindungsgemäße Büstenhalter weist ferner ein Unterbrustband auf.

Das Unterbrustband weist vorzugsweise eine Oberkante und eine parallel dazu verlaufende Unterkante auf, sowie eine erste Seitenkante und eine parallel dazu verlaufende zweite Seitenkante auf. Das Unterbrustband ist vorzugsweise einstückig ausgebildet und/oder rechteckig geformt.

Das Unterbrustband erstreckt sich vorzugsweise von einem ersten Verschlussteil zu einem zweiten Verschlussteil, mehr bevorzugt erstreckt sich das Unterbrustband durchgehend von einem ersten Verschlussteil zu einem zweiten Verschlussteil. Das Unterbrustband ist vorzugsweise mit seiner ersten Seitenkante mit dem ersten Verschlussteil und mit seiner zweiten Seitenkante mit dem zweiten Verschlussteil fest verbunden.

Vorzugsweise ist das Unterbrustband an einer Außenseite des Büstenhalters angeordnet.

Vorzugsweise weist das Unterbrustband eine Unterkante auf, wobei die Unterkante unversäubert ist und/oder die Unterkante des Unterbrustbands bündig mit der Unterkante der strukturierten Stofflage abschließt, mehr bevorzugt weist das Unterbrustband eine Unterkante auf, wobei die Unterkante unversäubert ist und die Unterkante des Unterbrustbands bündig mit der Unterkante der strukturierten Stofflage abschließt.

Vorzugsweise ist das Unterbrustband entlang seiner Oberkante mit der strukturierten Stofflage verbunden, mehr bevorzugt ist das Unterbrustband entlang seiner Oberkante und entlang seiner ersten Seitenkante und seiner zweiten Seitenkante mit der strukturierten Stofflage verbunden, mehr bevorzugt ist das Unterbrustband nur entlang seiner Oberkante mit der strukturierten Stofflage verbunden, und am meisten bevorzugt ist das Unterbrustband nur entlang seiner Oberkante und nur entlang seiner ersten Seitenkante und seiner zweiten Seitenkante mit der strukturierten Stofflage verbunden.

Der Büstenhalter kann ferner zwei Verschlussteile aufweisen, nämlich ein erstes Verschlussteil und ein zweites Verschlussteil.

Vorzugsweise weist der Büstenhalter der Büstenhalter ein erstes Verschlussteil und ein zweites Verschlussteil auf, wobei die beiden Verschlussteile einander zugeordnet und miteinander verbindbar sind, mehr bevorzugt lösbar miteinander verbindbar sind.

Die zwei Verschlussteile befinden sich vorzugsweise auf einer Rückseite des Büstenhalters. Dies hat den Vorteil, dass die strukturierte Stofflage im Brustbereich der Trägerin vollständig bzw. vollflächig zu liegen kommt und somit das Massieren der oberen Hautschichten im Brustbereich der Trägerin eine höhere Wirkung erzielen kann.

Vorzugsweise ist das erste Verschlussteil als Hakenband und das zweite Verschlussteil als Ösenband, vorzugsweise als versäubertes Ösenband, ausgebildet.

Vorzugsweise ist zumindest ein Verschlussteil an seiner zum Körper der Trägerin gewandten Innenseite mit der strukturierten Stofflage belegt, mehr bevorzugt sind beide Verschlussteile an seiner zum Körper der Trägerin gewandten Innenseite jeweils mit der strukturierten Stofflage belegt. Dies hat den Vorteil, dass jener Bereich der Haut der Trägerin, auf welchem das zumindest ein Verschlussteil im Tragezustand des Büstenhalters zu liegen kommt, ebenfalls durch die strukturierte Stofflage massiert werden können. Der erfindungsgemäße Büstenhalter weist zwei Träger auf.

Der erfindungsgemäße Büstenhalter kann auch zwei Trägerverstellungen aufweisen. Vorzugsweise weist jeder Träger eine Trägerverstellung auf, wobei jede Trägerverstellung über der strukturierten Stofflage zu liegen kommt. Das bedeutet, dass die strukturierte Stofflage zwischen der Haut der Trägerin und jeder Trägerverstellung angeordnet ist. Die Trägerverstellung kann jede im Stand der Technik bekannte Trägerverstellung sein. Vorzugsweise ist jede Trägerverstellung als Klettverschluss ausgebildet.

Der Büstenhalter umfasst vorzugsweise zwei Achselbänder ein erstes Achselband und ein zweites Achselband.

Vorzugsweise ist jedes der beiden Achselbänder einstückig ausgebildet. Vorzugsweise weist das erste Achselband eine Oberkante und eine Unterkante auf, sowie eine erste Seitenkante und eine zweite Seitenkante auf. Vorzugsweise weist das zweite Achselband eine Oberkante und eine Unterkante auf, sowie eine erste Seitenkante und eine zweite Seitenkante auf.

Vorzugsweise ist das erste Achselband mit seiner ersten Seitenkante mit dem ersten Stützelement und der strukturierten Stofflage verbunden, mit seiner zweiten Seitenkante mit einem Träger und der strukturierten Stofflage verbunden, und mit seiner Unterkante mit der strukturierten Stofflage verbunden.

Vorzugsweise schließt die Oberkante des ersten Achselbands bündig mit der Oberkante der strukturierten Stofflage ab, ist jedoch nicht mit der Oberkante der strukturierten Stofflage verbunden oder vernäht und/oder ist die Oberkante des ersten Achselbands nicht versäubert und auch nicht vernäht, d.h. die Oberkante des ersten Achselbands ist nicht eingefasst. Dies ermöglicht, dass die Oberkante des ersten Achselbands weich auf der Haut der Trägerin zu liegen kommen kann.

Analoges gilt vorzugsweise für das zweite Achselband. Vorzugsweise ist das zweite Achselband mit seiner zweiten Seitenkante mit dem zweiten Stützelement und der strukturierten Stofflage verbunden, mit seiner ersten Seitenkante mit einem Träger und der strukturierten Stofflage (3), und mit seiner Unterkante mit der strukturierten verbunden.

Vorzugsweise schließt die Oberkante des zweiten Achselbands bündig mit der Oberkante der strukturierten Stofflage ab, ist jedoch nicht mit der Oberkante der strukturierten Stofflage verbunden oder vernäht und/oder ist die Oberkante des zweiten Achselbands nicht versäubert und auch nicht vernäht, d.h. die Oberkante des zweiten Achselbands ist nicht eingefasst. Dies ermöglicht, dass die Oberkante des zweiten Achselbands ebenfalls weich auf der Haut der Trägerin zu liegen kommen kann.

Vorzugsweise weist der Büstenhalter ein Dekolletéband auf, welches sich zwischen zwei Achselbändern, nämlich ein erstes Achselband und ein zweites Achselband, durchgehend erstreckt und im Tragezustand des Büstenhalters im Dekolletébereich der Trägerin zu liegen kommt.

Vorzugsweise ist das Dekolletéband einstückig ausgebildet. Vorzugsweise weist das Dekolletéband eine Oberkante und eine Unterkante auf, sowie eine erste Seitenkante und eine zweite Seitenkante auf.

Vorzugsweise ist das Dekolletéband mit seiner ersten Seitenkante mit dem ersten Achselband und der strukturierten Stofflage verbunden, und mit seiner zweiten Seitenkante mit dem zweiten Achselband und der strukturierten Stofflage verbunden, und mit seiner Unterkante mit der strukturierten Stofflage verbunden.

Vorzugsweise schließt die Oberkante des Dekolletébands bündig mit einer Oberkante der strukturierten Stofflage ab, ist jedoch nicht mit der Oberkante der strukturierten Stofflage verbunden oder vernäht. Die Oberkante des Dekolletébands ist vorzugsweise nicht versäubert und auch nicht vernäht, d.h. die Oberkante des Dekolletébands ist nicht eingefasst. Dies ermöglicht, dass die Oberkante des Dekolletébands weich auf der Haut der Trägerin zu liegen kommen kann.

Vorzugsweise umfasst der Büstenhalter zwei Rückenbänder, nämlich ein erstes Rückenband und ein zweites Rückenband. Vorzugsweise erstrecken sich die Rückenbänder jeweils durchgehend zwischen einem Träger und den ihm zugeordneten Verschlussteil. Jedes der beiden Rückenbänder ist vorzugsweise einstückig ausgebildet.

Vorzugsweise weist das erste Rückenband eine Oberkante und eine Unterkante auf, sowie eine erste Seitenkante und eine zweite Seitenkante auf. Vorzugsweise weist das zweite Rückenband eine Oberkante und eine Unterkante auf, sowie eine erste Seitenkante und eine zweite Seitenkante auf.

Vorzugsweise ist das erste Rückenband mit seiner ersten Seitenkante mit dem ersten Verschlussteil und der strukturierten Stofflage verbunden, und mit seiner zweiten Seitenkante mit dem ersten Stützelement und der strukturierten Stofflage verbunden, und mit seiner Unterkante mit der strukturierten Stofflage verbunden.

Vorzugsweise schließt die Oberkante des ersten Rückenbands bündig mit der Oberkante der strukturierten Stofflage ab, ist jedoch nicht mit der Oberkante der strukturierten Stofflage verbunden oder vernäht. Die Oberkante ist vorzugsweise nicht versäubert und auch nicht vernäht, d.h. die Oberkante ersten Rückenbands ist nicht eingefasst. Dies ermöglicht, dass die Oberkante ersten Rückenbands weich auf der Haut der Trägerin zu liegen kommen kann.

Analoges gilt vorzugsweise für das zweite Rückenband. Vorzugsweise ist das zweite Rückenband mit seiner ersten Seitenkante mit dem zweiten Stützelement und der strukturierten Stofflage verbunden, und mit seiner zweiten Seitenkante mit dem ersten zweiten Verschlussteil und der strukturierten Stofflage verbunden, und mit seiner Unterkante mit der strukturierten Stofflage verbunden.

Vorzugsweise schließt die Oberkante des zweiten Rückenband mit der Oberkante der strukturierten Stofflage ab, ist jedoch nicht mit der Oberkante der strukturierten Stofflage verbunden oder vernäht. Die Oberkante des zweiten Rückenband ist vorzugsweise nicht versäubert und auch nicht vernäht, d.h. die Oberkante des zweiten Rückenband ist nicht eingefasst. Dies ermöglicht, dass die Oberkante des zweiten Rückenband ebenfalls weich auf der Haut der Trägerin zu liegen kommen kann.

Der Büstenhalter kann ferner zwei Stützelemente aufweisen.

Vorzugsweise umfasst der Büstenhalter zwei Stützelemente, ein erstes Stützelement und ein zweites Stützelement. Das erste Stützelement weist vorzugsweise eine Oberkante, eine Unterkante, eine erste Seitenkante und eine zweite Seitenkante sowie ein Kopfstück auf, wobei das Kopfstück zwischen der Oberkante und der ersten Seitenkante liegt und diese verbindet. Vorzugsweise weist das zweite Stützelement eine Oberkante, eine Unterkante, eine erste Seitenkante und eine zweite Seitenkante sowie ein Kopfstück auf, wobei das Kopfstück zwischen der Oberkante und der ersten Seitenkante liegt und diese verbindet.

Vorzugsweise ist das erste Stützelement mit einem Teil seiner ersten Seitenkante mit dem ersten Rückenband, mit seinem Kopfstück mit einem Träger, mit einem Teil seiner zweiten Seitenkante mit dem ersten Achselband und mit seiner Unterkante mit dem Unterbrustband verbunden, vorzugsweise vernäht. Die Oberkante des ersten Stützelements ist vorzugsweise nicht versäubert und nicht vernäht, d.h. die Oberkante des ersten Stützelements ist vorzugsweise nicht eingefasst. Dies ermöglicht, dass die Oberkante des ersten Stützelements weich auf der Haut der Trägerin zu liegen kommen kann.

Vorzugsweise ist das zweite Stützelement mit einem Teil seiner zweiten Seitenkante mit dem zweiten Rückenband, mit seinem Kopfstück mit einem Träger, mit einem Teil seiner ersten Seitenkante mit dem zweiten Achselband und mit seiner Unterkante mit dem Unterbrustband verbunden, vorzugsweise vernäht. Die Oberkante des zweiten Stützelements ist vorzugsweise nicht versäubert und nicht vernäht, d.h. die Oberkante des zweiten Stützelements ist vorzugsweise nicht eingefasst. Dies ermöglicht, dass die Oberkante weich auf der Haut der Trägerin zu liegen kommen kann.

Vorzugsweise schließt die mehrteilige Oberkante der strukturierten Stofflage jeweils bündig mit der Oberkante des zweiten Rückenbands, der Oberkante des zweiten Stützelements, der Oberkante des zweiten Achselbands, der Oberkante des Dekolletébands, der Oberkante des ersten Achselbands, der Oberkante des ersten Stützelements und der Oberkante des ersten Rückenbands ab und die Unterkante des Unterbrustbandes schließt bündig mit einer Unterkante der strukturierten Stofflage ab.

Vorzugsweise ist die mehrteilige Oberkante der strukturierten Stofflage jeweils mit der Oberkante des zweiten Rückenbands, der Oberkante des zweiten Stützelements, der Oberkante des zweiten Achselbands, der Oberkante des Dekolletébands, der Oberkante des ersten Achselbands, der Oberkante des ersten Stützelements und der Oberkante des ersten Rückenbands weder verbunden oder vernäht und die Unterkante des Unterbrustbandes ist nicht mit der Unterkante der strukturierten Stofflage verbunden oder vernäht, wobei vorzugsweise die mehrteilige Oberkante der strukturierten Stofflage, die Oberkante des zweiten Rückenbands, die Oberkante des zweiten Stützelements, die Oberkante des zweiten Achselbands, die Oberkante des Dekolletébands, die Oberkante des ersten Achselbands, die Oberkante des ersten Stützelements und die Oberkante des ersten Rückenbands jeweils unversäubert sind, mehr bevorzugt jeweils unversäubert sind und jeweils bündig abschließen.

Vorzugsweise sind das Unterbrustband, das erste Stützelement und das zweite Stützelement, das erste Rückenband und das zweite Rückenband, das erste Achselband und das zweite Achselband sowie das Dekolletéband an der Außenseite des Büstenhalters angeordnet. Dies hat den Vorteil, dass diese Bänder und Stützelemente nicht in direktem Kontakt mit der Haut der Trägerin kommen.

Vorzugsweise sind das Unterbrustband, das erste und das zweite Stützelement, das erste und das zweite Rückenband, das erste und das zweite Achselband sowie das Dekolletéband aus demselben Material gefertigt. Dieses Material ist vorzugsweise ein elastisches Material, mehr bevorzugt ein elastisches Material mit glatter Oberfläche, und am meisten bevorzugt ein elastisches CleanCut Material mit glatter Oberfläche. CleanCut bedeutet, dass ein geeigentes Material mit einer besonderen Schneidetechnik geschnitten wird und die entstehenden Kanten unbearbeitet bzw. unversäubert bleiben, also zum Beispiel nicht vernäht werden müssen. Vorzugsweise ist dieses Material ein elastisches Material, vorzugsweise ein elastisches Material mit glatter Oberfläche, welches anders ist als das elastische Material der strukturierten Stofflage.

Weitere Einzelheiten, Merkmale und Vorteile des Gegenstands der Erfindung ergeben sich aus der nachfolgenden Beschreibung der zugehörigen Figuren, in welchen beispielhaft eine bevorzugte Ausführungsform der Erfindung dargestellt ist.

Darin zeigen
Figur 1 eine Außenansicht des erfindungsgemäßen Büstenhalters im geöffneten Zustand,
Figur 2 eine Innenansicht des erfindungsgemäßen Büstenhalters von Figur 1 im geöffneten Zustand,
Figur 3 eine Ansicht der Rückseite des erfindungsgemäßen Büstenhalters aus Figur 1 im geschlossenen Zustand,
Figur 4 eine Ansicht der Vorderseite des erfindungsgemäßen Büstenhalters aus Figur 1 im geschlossenen Zustand.

Figuren 1 und 2 zeigen eine Außenansicht bzw. eine Innenansicht einer Ausführungsform des erfindungsgemäßen Büstenhalters (1) im geöffneten Zustand. Rein der Übersichtlichkeit wegen sind in Figur 2 nicht alle Referenzzeichen der Figur 1 eingezeichnet. Der Büstenhalter (1) weist zwei Cups (2), eine strukturierte Stofflage (3), zwei Träger (4) mit jeweils einer Trägerverstellung (6) sowie ein Unterbrustband (5) auf. Ferner weist der Büstenhalter (1) zwei Verschlussteile, nämlich ein erstes Verschlussteil (7) und ein zweites Verschlussteil (8) auf, wobei die beiden Verschlussteile (7, 8) einander zugeordnet und miteinander verbindbar sind. In diesem Ausführungsbeispiel ist das erste Verschlussteil (7) als Hakenband und das zweite Verschlussteil (8) als Ösenband ausgebildet.

Die strukturierte Stofflage (3) umfasst ein elastisches Material mit erhabenen Strukturen zum Massieren der Haut einer Trägerin, wobei die erhabenen Strukturen im Tragezustand des Büstenhalters (1) zum Körper der Trägerin gerichtet sind und sich in direkt Kontakt mit der Haut befinden. In diesem Beispiel sind die erhabenen Strukturen als Noppen ausgebildet. Die strukturierte Stofflage (3) bildet sowohl die Innenseite als auch teilweise eine Außenseite des Büstenhalters (1), und bildet zugleich auch beide Cups (2).

Wie insbesondere aus Figur 2 ersichtlich weist die strukturierte Stofflage (3) eine nicht durchgehende und mehrteilige Oberkante (3a), eine durchgehende Unterkante (3d), eine erste Seitenkante (3c) und eine zweite Seitenkante (3b) auf. Die nicht durchgehende und mehrteilige Oberkante (3a) sowie die durchgehende Unterkante (3d) sind nicht versäubert und auch nicht vernäht, d.h. sie sind nicht eingefasst.

Die strukturierte Stofflage (3) bildet in diesem Beispiel die zum Körper der Trägerin gewandte gesamte Innenseite des Büstenhalters (1). In diesem Beispiel bedeckt die strukturierte Stofflage (3) also auch die Innenseiten beider Träger (4). Alle Kanten der strukturierten Stofflage (3) im Bereich der Träger (4) werden hierin als Trägerkanten (16) bezeichnet, siehe Figur 2.

Die strukturierte Stofflage (3) ist durchgehend und mehrstückig ausgebildet. Sie erstreckt sich nicht nur über die gesamte Innenseite des Büstenhalters (1), sondern bedeckt auch die zum Körper der Trägerin gewandte Innenseite beider Träger (4) inklusive der beiden zugehörigen Trägerverstellungen (6), bedeckt jedoch in diesem Beispiel nicht die jeweiligen zum Körper der Trägerin gewandte Innenseiten des ersten Verschlussteils (7) und des zweiten Verschlussteils (8). Dadurch kann die strukturierte Stofflage (3) flächig und durchgehend auf der Haut der Trägerin aufliegen und so massierend wirken und den Lymphfluss stimulieren.

Die Trägerkanten (16), die nicht durchgehende und mehrteilige Oberkante (3a) und die Unterkante (3d) der strukturierten Stofflage (3) sind nicht versäubert und auch nicht vernäht. Dies ermöglicht, dass alle diese Kanten weich auf der Haut der Trägerin zu liegen kommen kann.

Der Büstenhalter (1) weist zudem ein Dekolletéband (9) auf, welches sich zwischen zwei Achselbändern (10, 15), nämlich ein erstes Achselband (10) und ein zweites Achselband (15), durchgehend erstreckt und im Tragezustand des Büstenhalters (1) im Dekolletäbereich der Trägerin zu liegen kommt.

Das Dekolletéband (9) ist einstückig ausgebildet und weist eine Oberkante (9a) und eine Unterkante (9d) auf, sowie eine erste Seitenkante (9c) und eine zweite Seitenkante (9d) auf.

Das Dekolletéband (9) ist mit seiner ersten Seitenkante (9c) mit dem ersten Achselband (10) und der strukturierten Stofflage (3) fest vernäht, und mit seiner zweiten Seitenkante (9b) mit dem zweiten Achselband (15) und der strukturierten Stofflage (3) fest vernäht. Das Dekolletéband (9) ist mit seiner Unterkante (9d) mit der strukturierten Stofflage (3) fest vernäht. Die Oberkante (9a) des Dekolletébands (9) schließt zwar bündig mit einer Oberkante (3a) der strukturierten Stofflage (3) ab, ist jedoch nicht mit der Oberkante (3a) der strukturierten Stofflage (3) verbunden oder vernäht. Die Oberkante (9a) ist zudem nicht versäubert und auch nicht vernäht, d.h. die Oberkante (9a) ist nicht eingefasst. Dies ermöglicht, dass die Oberkante (9a) weich auf der Haut der Trägerin zu liegen kommen kann.

Ferner umfasst der Büstenhalter zwei Rückenbänder (11, 12), nämlich ein erstes Rückenband (11) und ein zweites Rückenband (12), wobei sich die Rückenbänder (11, 12) jeweils durchgehend zwischen einem Träger (4) und den ihm zugeordneten Verschlussteil (7, 8) erstrecken. Jedes der beiden Rückenbänder (11, 12) ist einstückig ausgebildet. Das erste Rückenband (11) weist eine Oberkante (11a) und eine Unterkante (11d) auf, sowie eine erste Seitenkante (11c) und eine zweite Seitenkante (11b) auf. Analog dazu weist das zweite Rückenband (12) eine Oberkante (12a) und eine Unterkante (12d) auf, sowie eine erste Seitenkante (12c) und eine zweite Seitenkante (12b) auf.

Das erste Rückenband (11) ist mit seiner ersten Seitenkante (11c) mit dem ersten Verschlussteil (7) und der strukturierten Stofflage (3) fest vernäht, und mit seiner zweiten Seitenkante (11b) mit dem ersten Stützelement (13) und der strukturierten Stofflage (3) fest vernäht. Das erste Rückenband (11) ist mit seiner Unterkante (11d) mit der strukturierten Stofflage (3) fest vernäht. Die Oberkante (11a) des ersten Rückenbands (11) schließt zwar bündig mit der Oberkante (3a) der strukturierten Stofflage (3) ab, ist jedoch nicht mit der Oberkante (3a) der strukturierten Stofflage (3) verbunden oder vernäht. Die Oberkante (11a) ist zudem nicht versäubert und auch nicht vernäht, d.h. die Oberkante (11a) ist nicht eingefasst. Dies ermöglicht, dass die Oberkante (11a) weich auf der Haut der Trägerin zu liegen kommen kann.

Analoges gilt für das zweite Rückenband (12), das heißt das zweite Rückenband (12) ist mit seiner ersten Seitenkante (12c) mit dem zweiten Stützelement (14) und der strukturierten Stofflage (3) fest vernäht, und mit seiner zweiten Seitenkante (12b) mit dem ersten zweiten Verschlussteil (8) (13) und der strukturierten Stofflage (3) fest vernäht. Das zweite Rückenband (12) ist mit seiner Unterkante (12d) mit der strukturierten Stofflage (3) fest vernäht. Die Oberkante (12a) des zweiten Rückenband (12) schließt zwar bündig mit der Oberkante (3a) der strukturierten Stofflage (3) ab, ist jedoch nicht mit der Oberkante (3a) der strukturierten Stofflage (3) verbunden oder vernäht. Die Oberkante (12a) ist zudem nicht versäubert und auch nicht vernäht, d.h. die Oberkante (12a) ist nicht eingefasst. Dies ermöglicht, dass die Oberkante (12a) ebenfalls weich auf der Haut der Trägerin zu liegen kommen kann.

Das Unterbrustband (5) ist einstückig ausgebildet, rechteckig geformt und weist eine Oberkante (5a) und eine parallel dazu verlaufende Unterkante (5d) auf, sowie eine erste Seitenkante (5c) und eine parallel dazu verlaufende zweite Seitenkante (5b) auf.

Das Unterbrustband (5) erstreckt sich durchgehend von einem ersten Verschlussteil (7) zu einem zweiten Verschlussteil (8). Es ist mit seiner ersten Seitenkante (5c) mit dem ersten Verschlussteil (7) und der strukturierten Stofflage (3) fest vernäht, mit seiner zweiten Seitenkante (5) mit dem zweiten Verschlussteil (8) und der strukturierten Stofflage (3) fest vernäht. Zudem ist das Unterbrustband (5) mit seiner Oberkante (5a) mit der strukturierten Stofflage (3) fest vernäht. Die Unterkante (5d) des Unterbrustbandes (5) schließt zwar bündig mit einer Unterkante der strukturierten Stofflage (3) ab, ist jedoch nicht mit der Unterkante der strukturierten Stofflage (3) verbunden oder vernäht. Die Unterkante (5d) ist nicht versäubert und auch nicht vernäht, d.h. die Unterkante (5d) ist nicht eingefasst. Dies ermöglicht, dass die Unterkante (5d) weich auf der Haut der Trägerin zu liegen kommen kann.

Der Büstenhalter (1) umfasst zudem zwei Achselbänder (10, 15), ein erstes Achselband (10) und ein zweites Achselband (15).

Jedes der beiden Achselbänder (10, 15) ist einstückig ausgebildet. Das erste Achselband (10) weist eine Oberkante (10a) und eine Unterkante (10d) auf, sowie eine erste Seitenkante (10c) und eine zweite Seitenkante (10b) auf. Analog dazu weist das zweite Achselband (15) eine Oberkante (15a) und eine Unterkante (15d) auf, sowie eine erste Seitenkante (15c) und eine zweite Seitenkante (15b) auf.

Das erste Achselband (10) ist mit seiner ersten Seitenkante (10c) mit dem ersten Stützelement (13) und der strukturierten Stofflage (3) fest vernäht, und mit seiner zweiten Seitenkante (10b) mit einem Träger (4) und der strukturierten Stofflage (3) fest vernäht. Das erste Achselband (10) ist mit seiner Unterkante (10d) mit der strukturierten Stofflage (3) fest vernäht. Die Oberkante (10a) des ersten Achselbands (10) schließt zwar bündig mit der Oberkante (3a) der strukturierten Stofflage (3) ab, ist jedoch nicht mit der Oberkante (3a) der strukturierten Stofflage (3) verbunden oder vernäht. Die Oberkante (10a) ist zudem nicht versäubert und auch nicht vernäht, d.h. die Oberkante (10a) ist nicht eingefasst. Dies ermöglicht, dass die Oberkante (10a) weich auf der Haut der Trägerin zu liegen kommen kann.

Analoges gilt für das zweite Achselband (15), das heißt das zweite Achselband (15) ist mit seiner zweiten Seitenkante (15b) mit dem zweiten Stützelement (14) und der strukturierten Stofflage (3) fest vernäht, und mit seiner ersten Seitenkante (15c) mit einem Träger (4) und der strukturierten Stofflage (3) fest vernäht. Das zweite Achselband (15) ist mit seiner Unterkante (15d) mit der strukturierten Stofflage (3) fest vernäht. Die Oberkante (15a) des zweiten Achselbands (15) schließt zwar bündig mit der Oberkante (3a) der strukturierten Stofflage (3) ab, ist jedoch nicht mit der Oberkante (3a) der strukturierten Stofflage (3) verbunden oder vernäht. Die Oberkante (15a) ist zudem nicht versäubert und auch nicht vernäht, d.h. die Oberkante (15a) ist nicht eingefasst. Dies ermöglicht, dass die Oberkante (15a) ebenfalls weich auf der Haut der Trägerin zu liegen kommen kann.

In diesem Beispiel umfasst der Büstenhalter (1) ferner zwei Stützelemente, ein erstes Stützelement (13) und ein zweites Stützelement (14). Das erste Stützelement (13) weist eine Oberkante (13a) und eine Unterkante (13d) auf, eine erste Seitenkante (13c) und eine zweite Seitenkante (13b) sowie ein Kopfstück (13e) auf, wobei das Kopfstück (13e) zwischen der Oberkante (13a) und der ersten Seitenkante (13c) liegt und diese verbindet. Analog dazu weist das zweite Stützelement (14) eine Oberkante (14a) und eine Unterkante (14d) auf, eine erste Seitenkante (14c) und eine zweite Seitenkante (14b) sowie ein Kopfstück (14e) auf, wobei das Kopfstück (14e) zwischen der Oberkante (14a) und der ersten Seitenkante (14c) liegt und diese verbindet.

Das erste Stützelement (13) ist mit einem Teil seiner ersten Seitenkante (13c) mit dem ersten Rückenband (11), mit seinem Kopfstück (13e) mit einem Träger (4), mit seiner zweiten Seitenkante (13b) mit dem ersten Achselband (10) und mit seiner Unterkante (13d) mit dem Unterbrustband (5) verbunden, d.h. fest vernäht. Die Oberkante (13a) ist zudem nicht versäubert und auch nicht vernäht, d.h. die Oberkante (13a) ist nicht eingefasst. Dies ermöglicht, dass die Oberkante (13a) ebenfalls weich auf der Haut der Trägerin zu liegen kommen kann.

Das zweite Stützelement (14) ist mit einem Teil seiner zweiten Seitenkante (14b) mit dem zweiten Rückenband (12), mit seinem Kopfstück (14e) einem Träger (4), mit einem Teil seiner ersten Seitenkante (14c) dem zweiten Achselband (15) und mit seiner Unterkante (14d) dem Unterbrustband (5) verbunden, d.h. fest vernäht. Die Oberkante (14a) ist zudem nicht versäubert und auch nicht vernäht, d.h. die Oberkante (14a) ist nicht eingefasst. Dies ermöglicht, dass die Oberkante (14a) ebenfalls weich auf der Haut der Trägerin zu liegen kommen kann.

In diesem Beispiel schließt die mehrteilige Oberkante (3a) der strukturierten Stofflage (3) jeweils bündig mit der Oberkante (12a) des zweiten Rückenbands (12), der Oberkante (14a) des zweiten Stützelements (14), der Oberkante (15a) des zweiten Achselbands (15), der Oberkante (9a) des Dekolletéband (9), der Oberkante (10a) des ersten Achselbands (10), der Oberkante (13a) des ersten Stützelements (13) und der Oberkante (11a) des ersten Rückenbands (11) ab und die Unterkante (5d) des Unterbrustbandes (5) schließt bündig mit einer Unterkante der strukturierten Stofflage (3) ab.

Zudem ist die mehrteilige Oberkante (3a) der strukturierten Stofflage (3) mit der Oberkante (12a) des zweiten Rückenbands (12), der Oberkante (14a) des zweiten Stützelements (14), der Oberkante (15a) des zweiten Achselbands (15), der Oberkante (9a) des Dekolletéband (9), der Oberkante (10a) des ersten Achselbands (10), der Oberkante (13a) des ersten Stützelements (13) und der Oberkante (11a) des ersten Rückenband (11) weder verbunden oder vernäht und die Unterkante (5d) des Unterbrustbandes (5) ist nicht mit der Unterkante der strukturierten Stofflage (3) verbunden oder vernäht.

Wie aus Figur 1 weiter ersichtlich ist, sind das Unterbrustband (5), das erste (13) und das zweite Stützelement (14), das erste (11) und das zweite Rückenband (12), das erste (10) und das zweite Achselband (15) sowie das Dekolletéband (9) an der Außenseite des Büstenhalters (1) angeordnet.

Figur 2 zeigt die Innenansicht des erfindungsgemäßen Büstenhalters (1) aus Figur 1 im geöffneten Zustand. Hier ist zu insbesondere zu sehen, dass die strukturierte Stofflage (3) in diesem Beispiel die gesamte Innenseite des Büstenhalter (1) bildet, und auch die Innenseiten der Träger (4) mit der strukturierten Stofflage (3) bedeckt sind. Lediglich die beiden Verschlussteile (7, 8) sind nicht mit der strukturierten Stofflage (3) bedeckt.

Eine Ansicht der Rückseite des erfindungsgemäßen Büstenhalters aus Figur 1 im geschlossenen Zustand ist in Figur 3 gezeigt. Auch hier sind der Übersichtlichkeit wegen nicht alle Referenzzeichen der Figur 1 eingezeichnet. Figur 4 zeigt, dass die strukturierte Stofflage (3) sich auch in den Rückenbereich der Trägerin erstreckt um diesen zu massieren und den Lymphfluss zu stimulieren.

Figur 4 zeigt eine Ansicht der Vorderseite des erfindungsgemäßen Büstenhalters aus Figur 1 im geschlossenen Zustand. Hier sind ebenfalls der Übersichtlichkeit wegen nicht alle Referenzzeichen der Figur 1 eingezeichnet. Wie aus Figur 4 ersichtlich bildet die strukturierte Stofflage (3) zugleich auch die Cups (2) des Büstenhalters (1). Figur 4 zeigt auch, dass die strukturierte Stofflage (3) den gesamten Dekolletäbereich, den Brustbereich und den Unterbrustbereich der Trägerin bedeckt um diesen mit den Noppen zu massieren und den Lymphfluss zu stimulieren.

### Bezugszeichenliste

- 1: Büstenhalter
- 2: Cup
- 3: Strukturierte Stofflage
- 3a: mehrteilige Oberkante der strukturierten Stofflage (3)
- 3b: zweite Seitenkante der strukturierten Stofflage (3)
- 3c: erste Seitenkante der strukturierten Stofflage (3)
- 3d: Unterkante der strukturierten Stofflage (3)
- 4: Träger
- 5: Unterbrustband
- 5a: Oberkante des Unterbrustbands (5)
- 5b: zweite Seitenkante des Unterbrustbands (5)
- 5c: erste Seitenkante des Unterbrustbands (5)
- 5d: Unterkante des Unterbrustbands (5)
- 6: Trägerverstellung
- 7: Erstes Verschlussteil
- 8: Zweites Verschlussteil
- 9: Dekolleté-Band
- 9a: Oberkante des Dekolleté-Band (9)
- 9b: zweite Seitenkante des Dekolletö-Band (9)
- 9c: erste Seitenkante des Dekolletö-Band (9)
- 9d: Unterkante des Dekolletö-Band (9)
- 10: Erstes Achselband
- 10a: Oberkante des ersten Achselbands (10)
- 10b: zweite Seitenkante des ersten Achselbands (10)
- 10c: erste Seitenkante des ersten Achselbands (10)
- 10d: Unterkante des ersten Achselbands (10)
- 11: Erstes Rückenband
- 11a: Oberkante des ersten Rückenbands (10)
- 11b: zweite Seitenkante des ersten Rückenbands (10)
- 11c: erste Seitenkante des ersten Rückenbands (10)
- 11d: Unterkante des ersten Rückenbands (10)
- 12: Zweites Rückenband
- 12a: Oberkante des zweiten Rückenbands (12)
- 12b: zweite Seitenkante des zweiten Rückenbands (12)
- 12c: erste Seitenkante des zweiten Rückenbands (12)
- 12d: Unterkante des zweiten Rückenbands (12)
- 13: Erstes Stützelement
- 13a: Oberkante des ersten Stützelements (13)
- 13b: zweite Seitenkante des ersten Stützelements (13)
- 13c: erste Seitenkante des ersten Stützelements (13)
- 13d: Unterkante des ersten Stützelements (13)
- 13e: Kopfstück des ersten Stützelements (13)
- 14: Zweites Stützelement
- 14a: Oberkante des zweiten Stützelements (14)
- 14b: zweite Seitenkante des zweiten Stützelements (14)
- 14c: erste Seitenkante des zweiten Stützelements (14)
- 14d: Unterkante des zweiten Stützelements (14)
- 14e: Kopfstück des zweiten Stützelements (14)
- 15: Zweites Achselband
- 15a: Oberkante des zweiten Achselbands (15)
- 15b: zweite Seitenkante des zweiten Achselbands (15)
- 15c: erste Seitenkante des zweiten Achselbands (15)
- 15d: Unterkante des zweiten Achselbands (15)
- 16: Trägerkanten

## Patentansprüche

1. Büstenhalter (1) umfassend zwei Cups (2), eine strukturierte Stofflage (3), zwei Träger (4) und ein Unterbrustband (5), wobei die strukturierte Stofflage (3) die zum Körper der Trägerin gewandte Innenseite des Büstenhalters (1) bildet, und die strukturierte Stofflage (3) ein elastisches Material mit erhabenen Strukturen zum Massieren der Haut einer Trägerin umfasst, wobei die erhabenen Strukturen zum Körper der Trägerin gerichtet sind.

2. Büstenhalter nach Anspruch 1, **dadurch gekennzeichnet, dass** die strukturierte Stofflage (3) eine mehrteilige Oberkante (3a) und eine Unterkante (3d) aufweist, wobei die mehrteilige Oberkante (3a) und/oder die Unterkante (3d) unversäubert sind.

3. Büstenhalter nach Anspruch 1 oder 2, **dadurch gekennzeichnet, dass** das Unterbrustband (5) eine Unterkante (5d) aufweist, wobei die Unterkante (5d) unversäubert ist.

4. Büstenhalter nach Anspruch 3, **dadurch gekennzeichnet, dass** die Unterkante (5d) des Unterbrustbands (5) bündig mit der Unterkante (3d) der strukturierten Stofflage (3) abschließt.

5. Büstenhalter nach einem der vorhergehenden Ansprüche, **dadurch gekennzeichnet, dass** die strukturierte Stofflage (3) jeweils an der zum Körper der Trägerin gewandten jeweiligen Innenseite der beiden Träger (4) angeordnet ist.

6. Büstenhalter nach einem der vorhergehenden Ansprüche, **dadurch gekennzeichnet, dass** das Unterbrustband (5) an einer Außenseite des Büstenhalters (1) angeordnet ist.

7. Büstenhalter nach einem der vorhergehenden Ansprüche, **dadurch gekennzeichnet, dass** eine Oberkante (12a) eines zweiten Rückenbands (12), eine Oberkante (14a) eines zweiten Stützelements (14), eine Oberkante (15a) eines zweiten Achselbands (15), eine Oberkante (9a) eines Dekolletébands (9), eine Oberkante (10a) eines ersten Achselbands (10), eine Oberkante (13a) eines ersten Stützelements (13) und eine Oberkante (11a) eines ersten Rückenbands (11) jeweils unversäubert sind.

8. Büstenhalter nach einem der vorhergehenden Ansprüche, **dadurch gekennzeichnet, dass** der Büstenhalter (1) ein erstes Verschlussteil (7) und ein zweites Verschlussteil (8) aufweist, wobei die beiden Verschlussteile (7, 8) einander zugeordnet und miteinander verbindbar sind.

9. Büstenhalter nach Anspruch 8, **dadurch gekennzeichnet, dass** zumindest ein Verschlussteil (7, 8) an seiner zum Körper der Trägerin gewandten Innenseite mit der strukturierten Stofflage (3) belegt ist.

10. Büstenhalter nach einem der vorhergehenden Ansprüche, **dadurch gekennzeichnet, dass** das elastische Material der strukturierten Stofflage (3) ein mehrwegelastisches Material umfasst.

11. Büstenhalter nach einem der vorhergehenden Ansprüche, **dadurch gekennzeichnet, dass** das Unterbrustband (5) entlang seiner Oberkante (5a) mit der strukturierten Stofflage (3) verbunden ist, vorzugsweise dass das Unterbrustband (5) nur entlang seiner Oberkante (5a), seiner ersten Seitenkante (5c) und seiner zweiten Seitenkante (5b) mit der strukturierten Stofflage (3) verbunden ist.

12. Büstenhalter nach einem der vorhergehenden Ansprüche, **dadurch gekennzeichnet, dass** die erhabenen Strukturen als Noppen ausgebildet sind.

13. Büstenhalter nach einem der vorhergehenden Ansprüche, **dadurch gekennzeichnet, dass** eine Unterkante (5d) des Unterbrustbands (5) unversäubert und/oder nicht vernäht ist und/oder dass die Träger (4) unversäubert sind.

14. Büstenhalter nach einem der vorhergehenden Ansprüche, **dadurch gekennzeichnet, dass** die strukturierte Stofflage (3) die gesamte Innenseite des Büstenhalter (1) bildet.

15. Büstenhalter nach einem der vorhergehenden Ansprüche, **dadurch gekennzeichnet, dass** die strukturierte Stofflage (3) zumindest teilweise auch eine Außenseite des Büstenhalters (1) bildet.
